# EUROPÄISCHE PATENTSCHRIFT

(11) **EP 0 643 340 B1**
(45) Veröffentlichungstag und Bekanntmachung des Hinweises auf die Patenterteilung: **03.01.1996**
(21) Anmeldenummer: 94113866.1
(22) Anmeldetag: 05.09.1994
(51) Int. Cl.: G04C 3/00

(54) **Analog-Uhr, insbesondere Armbanduhr**
Analogue clock, in particular wristwatch
Montre analogique, en particulier montre bracelet

(30) Priorität: 09.09.1993 CH 2675/93
(43) Veröffentlichungstag der Anmeldung: 15.03.1995
(73) Patentinhaber: Yperwatch S.A., CH-2028 Vaumarcus (CH)
(72) Erfinder: Weise, Edgar Dr., CH-9507 Stettfurt (CH)
(74) Vertreter: Petschner, Goetz

(56) Entgegenhaltungen:
- US-A- 4 733 383
- PATENT ABSTRACTS OF JAPAN vol. 5, no. 84 (P-64) (756) & JP-A-56 031 684 (SUWA SEIKOSHA K. K.) 31. März 1981
- PATENT ABSTRACTS OF JAPAN vol. 1, no. 54 (E-77) 29. August 1977 & JP-A-52 029 776 (DAINI SEIKOSHA K. K.) 5. März 1977
- USA 4 608 655
- PATENT ABSTRACTS OF JAPAN vol. 5, no. 84 (P-64) (756) & JP-A-56 031 684
- PATENT ABSTRACTS OF JAPAN vol. 1, no. 54 (E-77) 29. August 1977 & JP-A-52 029 776

## Beschreibung

Die vorliegende Erfindung betrifft eine Analog-Uhr, insbesondere Armbanduhr, mit Uhr-, Zeiger- und motorischen Antriebsmitteln sowie mit zusätzlich im Uhrengehäuse angeordneten Mitteln zum Messen und Anzeigen insbesondere atomarer Strahlungen.

Durch die US-A-4 733 383, welche eine Digital-Uhr mit Dosimeter-Schaltung zum Gegenstand hat, ist bereits angedeutet, dass auch eine Analog-Uhr mit der beschriebenen Dosimeter-Schaltung ausgestattet werden kann, wobei dort dann eine der Zeitimpulsfrequenzen der Dosimeter-Schaltung einen Schrittmotor für die Zeiger der Analog-Uhr antreibt.

Alle Bauteile der Dosimeter-Schaltung sind dabei auf einem flachen Träger angeordnet. Wie hingegen das Kaliber der Analog-Uhr im Gehäuse untergebracht sein soll, ist nicht erkenntlich.

Da weder die betreffende Digital-Uhr noch die Analog-Uhr je auf dem Markt erschienen sind, ist anzunehmen, dass solche Uhren in der Entwicklung stecken geblieben sind, nachdem es offensichtlich bisher nicht gelungen ist, die umfängliche Elektronik und Mechanik in einem Armbanduhr-Gehäuse unterzubringen.

Obwohl lange vor der genannten US-Patentschrift durch die JP-A-56 031 684 biegsame Träger für die Schaltungsmittel von Digital-Uhren bekannt waren, hat das bisher zu keiner brauchbaren Lösung geführt.

Nachdem zudem inzwischen Digital-Uhren nicht mehr sehr marktgängig sind und Analog-Uhren wieder erheblich an Bedeutung gewonnen haben, ist es nun Aufgabe der vorliegenden Erfindung, eine Analog-Uhr, insbesondere Armbanduhr zu schaffen, die neben den üblichen Zeitgeberfunktionen in der Lage ist, eine atomare Einstrahlung exakt zu messen und anzuzeigen.

Dies wird erfindungsgemäss zunächst dadurch erreicht, dass die Mittel zum Messen und Anzeigen der Strahlungen einen, in das Uhrengehäuse eingefalteten, biegefähigen, in der Abwicklung flächigen Schaltungsträger mit gedruckten Leiterbahnen umfassen, die einen Messfühler über eine Verstärkerund Auswertschaltung mit den Anzeigemitteln verbindet, wobei der eingefaltete, biegefähige Schaltungsträger eine erste, das Uhrwerk tragende Zwischenplatte durch Umbiegen von in der Abwicklung des Schaltungsträgers abragende Flächenteile umschliesst und mit einem weiteren Flächenteil eine zweite, die Primär-Batterie für den Uhrenantrieb tragende Zwischenplatte untergreift und wobei die Schaltungsmittel auf dem Schaltungsträger die Primär-Batterie sowie eine der Datensicherung dienende Sekundär-Batterie mit der Verstärker- und Auswertschaltung verbinden.

Durch das geeignete Einfalten eines erfindungsgemäss biegefähigen Schaltungsträgers ist es nunmehr möglich, neben Uhren-Kaliber und Uhren-Batterie auch die umfangreichen Schaltungsmittel incl. Messfühler und Verstärker- und Auswertschaltung eines Dosimeters im Uhrengehäuse unterzubringen.

Weiter ergibt sich eine kompakte Bauweise dadurch, dass eine der Zwischenplatten eine Abragung zur Abstützung des Messfühlers aufweist, der von einer Ausweitung des Uhrengehäuses umgeben ist.

Von Vorteil ist zudem, dass die Sekundär-Batterie zur Datensicherung über die Verstärker- und Auswertschaltung geschaltet ist und mit einem Detektor zusammenwirkt, um einen Spannungsabfall an der Primär-Batterie der Uhr festzustellen und anzuzeigen, resp. eine automatische Umschaltung von der Primär-Batterie auf die Sekundär-Batterie vorzunehmen.

Hierbei können die Mittel zum Messen und Anzeigen der Strahlungen an eine externe Computer-Prüf- und Auswertschaltung anschliessbar und die Mittel zum Anzeigen der Strahlung LCD-Displays sein. Weiter können die Mittel zur Anzeige der Strahlung ein zusätzliches Zeigerwerk umfassen.

Von Vorteil ist ferner eine Verbindung zwischen dem Motor des Uhrwerkes und der Dosimeter-Zeitbasis des Multiprozessors, um genaue Zeit-Messwerte zu gewährleisten.

Beispielsweise Ausführungsformen des Erfindungsgegenstandes sind nachfolgend anhand der Zeichnung näher erläutert.

### Es zeigen:

Fig. 1 in schaubildartiger Darstellung eine Analog-Armbanduhr mit im Gehäuse integrierten Messfühler zur Messung und LCD-Displays zur Anzeige von festgestellter atomarer Strahlung.
Fig. 2 in einer Explosiv-Darstellung die wesentlichsten Teile der Analog-Uhr gemäss Fig. 1;
Fig. 3 ein Block-Schaltbild der Messfühleranordnung mit integrierter Verstärker- und Auswertschaltung und Uhrenantrieb der Uhr gemäss Fig. 1;
Fig. 4 eine Abwicklung des gemäss Fig. 2 verwendeten Schaltungsträgers mit gedruckter Schaltung und Schaltungsmitteln;
Fig. 5 und 6 eine fotographische Abbildung der einen und der anderen Seite des Schaltungsträgers gemäss Fig. 4; und
Fig. 7 eine Ausführungsvariante eines Schaltungsträgers in Teilabwicklung.

Fig. 1 zeigt zunächst ein Modell einer erfindungsgemässen Analog-Armbanduhr mit in einem Gehäuse 1 integrierten Messfühler 3 sowie LCD-Displays 16, 17 zum Messen und Anzeigen atomarer Strahlung. Daneben sind die üblichen Merkmale einer Analog-Uhr, nämlich Zifferblatt 21 und Zeiger 22, erkennbar und in gewohnter Art ausgeführt.

Das Problem der Unterbringung der Schaltungsmittel für ein Dosimeter zum Messen und Anzeigen von Alpha-, Beta- oder Gamma-Strahlen ist nun gemäss der Darstellung in Fig. 2 dadurch gelöst, dass sich die Leiterbahnen und Schaltungsmittel auf einem in das Gehäuse der Uhr (hier nicht gezeigt) eingefalteten, biegefähigen, in der Abwicklung flächigen Schaltungsträger 2 befinden.

Ein solcher Schaltungsträger 2 kann aus Polyimid bestehen, welches beidseitig mit Metall kaschiert ist und das auf fotomechanischem Weg erstellte Strukturen bzw. Leiterbahnen und entsprechende Durchkontaktierungen 18 (Fig. 4) aufweist.

Gemäss Fig. 2 besteht dabei eine erste Ausführungsform darin, dass der eingefaltete, biegefähige Schaltungsträger 2 eine erste, das Uhrwerk 5 tragende Zwischenplatte 6 durch Umbiegen von in der Abwicklung des Schaltungsträgers 2 abragende Flächenteile 7,7' umschliesst und mit einem weiteren Flächenteil 8 eine zweite, die Primär-Batterie 9 für den Uhrenantrieb tragende Zwischenplatte 10 untergreift.

Weitere Zwischenplatten 12 sowie ein Zwischengehäuse 23 vorzugsweise aus Kunststoff zur Aufnahme aller Elemente vor Einbau in das Uhrengehäuse 1 können vorgesehen sein.

Vorzugsweise weist dabei die Zwischenplatte 10 eine Abragung 13 auf, welche der Abstützung des Messfühlers 3 dient, der von einer Ausweitung 14 des Uhrengehäuses 3 (Fig. 1) umgeben ist.

Hierbei verbinden die Schaltungsmittel des Schaltungsträgers 2 die Primär-Batterie 9 sowie eine weitere, der Datensicherung dienende Sekundär-Batterie 11 mindestens mit der Verstärker- und Auswertschaltung 4, wie das nachfolgend anhand der Blockschaltung gemäss Fig. 3 noch näher erläutert ist.

In Fig. 4 ist die Abwicklung des vorgenannten Schaltungsträgers 2 schematisch dargestellt, wogegen die Fig. 5 und 6 eine fotographische Abbildung der einen und der anderen Seite des Schaltungsträgers 2 zur Veranschaulichung der Anordnung der Leiterbahnen und der Schaltungselemente wiedergeben.

Dosimeter-Schaltungen sind an sich bekannt. Gemäss dem in Fig. 3 veranschaulichten Block-Schaltbild dient als ladungsempfindlicher Verstärker 14' für den Messfühler 3, der eine PIN-Fotodiode mit einer Abmessung von ca. 3 mm2 Detektorfläche sein kann, beispielsweise ein FET-Impedanzwandler, an dessen Gate die Anode des Messfühlers 3 sowie ein Ar-beitswiderstand 15 (Fig. 7) anliegen. Die auf dem Silizium des Fühlers 3 auftreffende Gammastrahlung o. dgl. erzeugt Ladungsverschiebungen, welche das am Widerstand anliegende elektrische Potential derart verändern, dass am Gate eine Spannung entsteht, welche den durch weitere Widerstände (nicht gezeigt) eingestellten Ruhestrom verändert und elektrische Impulse generiert. Diese Impulse gelangen dann über die Verstärker- und Auswertschaltung 4 zur Anzeige an den LCD-Displays 16 und 17.

Bei einer anderen, nicht näher gezeigten Ausführungsform können erfindungsgemäss die vorgenannten elektrischen Impulse als ein Mass der aufgenommenen Strahlung auf ein weiteres Zeigerwerk einwirken, um auch die Strahlendosis analog anzuzeigen.

Wie bereits angedeutet, besteht ein vorteilhaftes Merkmal in der Anordnung einer Sekundär-Batterie 11 zur Datensicherung, welche über die Verstärker- und Auswertschaltung 4 geschaltet ist und mit einem nicht näher gezeigten Detektor zusammenwirkt, um einen Spannungsabfall an der Primär-Batterie 9 der Uhr festzustellen und anzuzeigen, resp. eine automatische Umschaltung von der Primär-Batterie 9 auf die Sekundär-Batterie 11 vorzunehmen.

Wie Fig. 3 zudem zeigt, besteht ein weiteres vorteilhaftes Merkmal in der Verbindung zwischen dem Motor des Uhrwerkes 5 und der Dosimeter-Zeitbasis des Multiprozessors 4, um genaue Zeit-Messwerte zu gewährleisten.

Die Einstellung aller Funktionen der erfindungsgemässen Analog-Uhr kann über übliche kronenförmige Stellmittel 20 (Fig. 1) erfolgen.

Die in Fig. 7 veranschaulichte Ausführungsvariante veranschaulicht einen auf andere Weise einfaltbaren, biegefähigen, in der Abwicklung flächigen Schaltungsträger 2', welcher sich um die Axe a-a ringförmig zusammenfügen lässt und mit einer Einstecklasche 25 fixiert werden kann. Hierbei kann im Teil 26 der Abwicklung eine Trennstelle 27 vorgesehen sein zur Begrenzung einer Abschirmung 26. Ein abragender, wegbiegbarer Flächenteil 28 trägt hier den Messfühler 3, wogegen der Ringkörper beidseitig Schaltbausteine 29 resp. den Multiprozessor 4 trägt.

Durch diese Massnahme ist es erstmals möglich, nunmehr eine Analog-Uhr, insbesondere Armbanduhr herkömmlicher Bauart mit einem Dosimeter innerhalb des Uhrengehäuses zu versehen.

Über die Verbindungsstufe 25 (Fig.3) ist die erfindungsgemässe Anordnung an eine Computer-Prüf- und Auswerteinrichtung anschliessbar.

## Patentansprüche

1. Analog-Uhr, insbesondere Armbanduhr, mit Uhr-, Zeigerund motorischen Antriebsmitteln sowie mit zusätzlich im Uhrengehäuse angeordneten Mitteln zum Messen und Anzeigen insbesondere atomarer Strahlungen,
dadurch gekennzeichnet,
dass die Mittel zum Messen und Anzeigen der Strahlungen einen, in das Uhrengehäuse (1) eingefalteten, biegefähigen, in der Abwicklung flächigen Schaltungsträger (2) mit gedruckten Leiterbahnen umfassen, die einen Messfühler (3) über eine Verstärker- und Auswertschaltung (4) mit den Anzeigemitteln verbindet, wobei der eingefaltete, biegefähige Schaltungsträger (2) eine erste, das Uhrwerk (5) tragende Zwischenplatte (6) durch Umbiegen von in der Abwicklung des Schaltungsträgers (2) abragende Flächenteile (7,7') umschliesst und mit einem weiteren Flächenteil (8) eine zweite, die Primär-Batterie (9) für den Uhrenantrieb tragende Zwischenplatte (10) untergreift und wobei die Schaltungsmittel auf dem Schaltungsträger(2) die Primär-Batterie (9) sowie eine der Datensicherung dienende Sekundär-Batterie (11) mit der Verstärkerund Auswertschaltunq (4) verbinden.

2. Analog-Uhr nach Anspruch 1, dadurch gekennzeichnet, dass eine der Zwischenplatten (6 oder 10) eine Abragung (13) zur Abstützung des Messfühlers (3) aufweist, der von einer Ausweitung (14) des Uhrengehäuses (3) umgeben ist.

3. Analog-Uhr nach Anspruch 1, dadurch gekennzeichnet, dass die Sekundär-Batterie (11) zur Datensicherung über die Verstärker- und Auswertschaltung (4) geschaltet ist und mit einem Detektor zusammenwirkt, um einen Spannungsabfall an der Primär-Batterie (9) der Uhr festzustellen und anzuzeigen, resp. eine automatische Umschaltung von der Primär-Batterie (9) auf die Sekundär-Batterie (11) vorzunehmen.

4. Analog-Uhr nach Anspruch 1, dadurch gekennzeichnet,dass die Mittel zum Messen und Anzeigen der Strahlungen an eine externe Computer-Prüf- und Auswertschaltung anschliessbar sind.

5. Analog-Uhr nach Anspruch 1, dadurch gekennzeichnet,dass die Mittel zum Anzeigen der Strahlung LCD-Displays (16,17) sind.

6. Analog-Uhr nach Anspruch 1, dadurch gekennzeichnet,dass die Mittel zur Anzeige der Strahlung ein zusätzliches Zeigerwerk umfassen.

7. Analog-Uhr nach Anspruch 1, gekennzeichnet durch eine Verbindung zwischen dem Motor des Uhrwerkes (5) und der Dosimeter-Zeitbasis des Multiprozessors (4), um genaue Zeit-Messwerte zu gewährleisten.

## Claims

1. Analogue clock, in particular wristwatch, having watch and dial means as well as motor-driven actuating means and battery in one housing and additional means for measuring and indicating, especially of nuclear radiation, disposed in the watch housing, characterized in that the means for measuring and indicating nuclear radiation include a circuitry carrier (2) with a printed circuit that is folded into the housing (1), flexible, and planar in its development, which circuitry carrier connects a measuring sensor (3) with the indicator means via an amplifier and evaluator circuit (4), whereby the folded-in, flexible circuitry carrier (2) encompasses a first intermediate plate (6) carrying the watch work (5) by bending of planar parts (7, 7') which project in the development of the circuitry carrier (2), and that with another planar part (8) it reaches under a second intermediate plate (10) carrying the primary battery (9) for the watch drive and whereby the circuitry means of the circuitry carrier (2) connect the primary battery (9) and a secondary battery (11) used for saving of data with the amplifier and evaluator circuit (4).

2. An analogue clock as claimed in claim 1, characterized in that one of the intermediate plates (6 or 10) includes a projection (13) for support of the measuring sensor (3) which is surrounded by an extension (14) of the watch housing (1).

3. An analogue clock as claimed in claim 1, characterized in that the secondary battery (11) for saving of data is connected via the amplifier and evaluator circuit (4) and cooperates with a detector so as to detect and indicate a voltage drop at the primary battery (9) of the watch, and to perform an automatic switchover from the primary battery (9) to the secondary battery (11).

4. An analogue clock as claimed in claim 1, characterized in that the means for indicating radiation are connected to a computer testing and evaluating unit.

5. An analogue clock as claimed in claim 1, characterized in that the means for indicating radiation are LCD displays (16, 17).

6. An analogue clock as claimed in claim 1, characterized in that the means for indicating radiation include an additional dial train.

7. An analogue clock as claimed in claim 1, characterized by a connection between the motor of the watch work (5) and the dosimeter time base of the multiprocessor (4) to ensure exact time measurands.

## Revendications

1. Montre analogique, en particulier montre-bracelet, comprenant une montre, des aiguilles et des moyens d'entraînement motorisés ainsi que des moyens supplémentaires disposés dans le boîtier et servant à mesurer et à afficher les radiations atomiques en particulier,
caractérisée en ce que
les moyens, pour la mesure et l'affichage des radiations, comprennent un porte-circuits (2), plan à l'état déroulé, souple, plié dans le boîtier de montre (1) et comportant des pistes conductrices imprimées qui relient une sonde de mesure (3), par l'intermédiaire d'un circuit amplificateur et d'analyse (4), aux moyens d'affichage, le porte-circuit (2), plié et souple, entourant une première plaquette intermédiaire (6) qui porte l'horlogerie (5) par le pliage de parties de surface (7, 7') faisant saillie lors du déroulement du porte-circuit (2) et dont une autre partie de surface (8) entoure, par en dessous, une seconde plaquette intermédiaire (10) portant la pile primaire (9) pour l'entraînement de la montre et, les moyens de circuits, sur le porte-cicuits (2), reliant la pile primaire (9) ainsi qu'une pile secondaire (11), servant à la sauvegarde des données, au circuit amplificateur et d'analyse (4).

2. Montre analogique selon la revendication 1, caractérisée en ce que l'une des plaquettes intermédiaires (6 ou 10) présente une avancée (13) pour le support de la sonde de mesure (3) qui est entourée par un élargissement (14) du boîtier de montre (1).

3. Montre analogique selon la revendication 1, caractérisée en ce que la pile secondaire (ll), pour la sauvegarde des données, est connectée au circuit amplificateur et d'analyse (4) et coopère avec un détecteur pour déterminer et indiquer une chute de tension dans la pile primaire (9) de la montre respectivement pour effectuer une commutation automatique de la pile primaire (9) sur la pile secondaire (11).

4. Montre analogique selon la revendication 1, caractérisée en ce que les moyens, pour la mesure et l'affichage des radiations, sont connectables à un circuit informatique externe d'analyse et de contrôle.

5. Montre analogique selon la revendication 1, caractérisée en ce que les moyens d'affichage des radiations sont des écrans de visualisation LCD (16, 17).

6. Montre analogique selon la revendication 1, caractérisée en ce que les moyens d'affichage des radiations comprennent un rouage à aiguilles supplémentaire.

7. Montre analogique selon la revendication 1, caractérisé par une liaison entre le moteur du mouvement d'horlogerie (5) et la base de temps à dosimètre du multiprocesseur (4), afin de garantir des valeurs de mesure du temps précises.
